# EUROPÄISCHE PATENTSCHRIFT

(11) **EP 0 008 004 B1**
(45) Veröffentlichungstag und Bekanntmachung des Hinweises auf die Patenterteilung: **16.09.1981**
(21) Anmeldenummer: 79102353.4
(22) Anmeldetag: 09.07.1979
(51) Int. Cl.: F21S 3/02, F21V 17/00, G02B 7/00

(54) **Leuchte mit herausnehmbarem Spiegeleinsatz**
Lighting fixture with removable reflector
Appareil d'éclairage à réflecteur amovible

(30) Priorität: 02.08.1978 DE 2833894
(43) Veröffentlichungstag der Anmeldung: 20.02.1980
(73) Patentinhaber: SIEMENS AKTIENGESELLSCHAFT, 80333 München (DE)
(72) Erfinder: Pöllmann, Johann, D-8225 Traunwalchen (DE)

## Beschreibung

Die Erfindung betrifft eine Leuchte für eine stabförmige Leuchtstofflampe mit einem Gehäuse und einem darin angeordneten, rinnenförmigen Spiegelsystem, das aus einem oberhalb der Lampe befestigten Dachspiegel und zwei Seitenspiegeln besteht, wobei die Seitenspiegel mit sie verbindenden Querlamellen einen lösbar in dem Gehäuse gehalterten Einsatz bilden.

Bisher erforderte eine derartige, beispielsweise aus dem DE-U 1971019 bekannte Leuchte einen verhältnismässig hohen Aufwand für Aufbau und Halterung des Spiegeleinsatzes sowie des Dachspiegels. Dem Einsatz wurde in der Regel durch hochreichende Querlamellen und profilierte Rahmen eine hohe Eigensteifigkeit gegeben; zur Halterung im Gehäuse waren vier lösbare Verbindungen erforderlich.

Der Erfindung liegt die Aufgabe zugrunde, den konstruktiven Aufwand für eine Leuchte der eingangs genannten Art zu reduzieren; insbesondere soll die Verwendung eines Spiegeleinsatzes mit geringerer Eigensteifigkeit möglich sein.

Die erfindungsgemässe Lösung dieser Aufgabe ist bei einer Leuchte der eingangs genannten Art gekennzeichnet durch mindestens zwei am Boden des Gehäuses befestigte, quer zur Längsachse des Gehäuses verlaufende Träger zur Halterung des Dachspiegels, die jeweils zwei Anschlagflächen für die Randstreifen der Seitenspiegel aufweisen, durch die der nur an seinen stirnseitigen Enden mittig in dem Gehäuse befestigte Einsatz geführt ist.

Die Erfindung kommt mit einem Spiegeleinsatz mit sehr geringer Eigensteifigkeit aus. Sie ermöglicht die Verwendung sehr dünnen Materials und den Verzicht auf versteifende Rahmen. Es genügt, die beiden Seitenspiegel lediglich durch die Querlamellen miteinander zu verbinden, die ihrerseits nur eine Höhe von ¹1₄ bis % der Höhe der Seitenspiegel aufzuweisen brauchen; dies kommt wiederum dem Leuchtenwirkungsgrad zugute, da hohe Querlamellen zu unnötigen Mehrfachreflexionen führen.

Die Anschlagflächen im Träger und die damit zusammenwirkenden Randstreifen der Seitenspiegel können vertikal oder - wie beim Ausführungsbeispiel - horizontal verlaufen. In jedem Fall wird ein Kippen des Spiegeleinsatzes um die beiden stirnseitigen Lagerpunkte vermieden und eine einwandfreie Ausrichtung innerhalb des Gehäuses gewährleistet.

Die stirnseitige Halterung des Spiegeleinsatzes hat den zusätzlichen Vorteil, dass sie auch dann noch brauchbar ist, wenn eine Lagerung des Spiegeleinsatzes an den Längsseiten des Gehäuses wegen zu grosser Höhe des Spiegeleinsatzes im Vergleich zur Lichtaustrittsöffnung nicht mehr möglich ist.

Weitere vorteilhafte Merkmale sind in den Unteransprüchen gekennzeichnet.

Ein Ausführungsbeispiel der Erfindung wird anhand der Figuren erläutert; es zeigen
Fig. 1 einen Querschnitt durch eine Leuchte entlang Linie I-I in Fig. 2,
Fig. 2 einen Längsschnitt durch das Gehäuse entlang Linie 11-11 in Fig. 1, und
Fig. 3 eine Draufsicht in Richtung des Pfeiles 111 in Fig. 2 auf einen Verschluss.

Das im Querschnitt (Fig. 1) und im Längsschnitt (Fig. 2) rechteckige Gehäuse 1 weist einen ebenen Boden 11, ebene Stirnwände 12 und eine Lichtaustrittsöffnung auf; in der Lichtaustrittsöffnung ist ein Spiegeleinsatz 2 angeordnet, der aus zwei parabolisch gekrümmten Seitenspiegeln 21 und diese miteinander verbindenden, V-förmigen Querlamellen 22 besteht. Die Lage der Lampe 7 ist in den Figuren gestrichelt angedeutet. Die Querlamellen 22 erstrecken sich nicht höher, als es mit Rücksicht auf eine ausreichende Blendungsbegrenzung erforderlich ist; der sich oberhalb der Querlamellen erstreckende Abschnitt der Seitenspiegel ist dementsprechend mehr als doppelt so lang, wie die Höhe der Querlamellen. Bei Verwendung eines dünnen Spiegelmaterials (0,2 mm) und bei Verzicht auf einen zusätzlichen, in der Lichtaustrittsöffnung liegenden Rahmen für den Spiegeleinsatz 2, resultiert daraus eine sehr geringe Eigensteifigkeit des Spiegeleinsatzes.

Zur zusätzlichen Führung und Ausrichtung des Spiegeleinsatzes 2 sind daher mindestens zwei Träger 4 vorgesehen, die im Abstand voneinander am Boden 11 des Gehäuses 1 befestigt sind. Es handelt sich dabei um Kunststofformteile, die auf ihrer Rückseite hakenförmige Füsse 45 aufweisen, die federnd durch Aussparungen im Boden 11 hindurchgreifen, so dass die Träger durch einfaches Einsprengen anzubringen sind. Diese quer zur Längsachse des Gehäuses verlaufenden Träger 4 weisen an ihren beiden äusseren Enden jeweils eine horizontal verlaufende Anschlagfläche 41 auf, an der ein abgewinkelter Randstreifen 211 jedes Seitenspiegels 21 bei in das Gehäuse 1 eingesetztem Spiegeleinsatz 2 anliegt. Die Abmessungen sind dabei so aufeinander abgestimmt, dass bei Anlage der Randstreifen 211 an den Anschlagflächen 41 der Spiegeleinsatz 2 in Bezug auf die Lichtaustrittsöffnung ausgerichtet ist. Zur Halterung des Spiegeleinsatzes 2 in dem Gehäuse 1 genügt daher je ein Verschluss 6, der mittig an der Innenseite jeder Stirnwand 12 des Gehäuses angebracht ist. Jeder Verschluss 6 besteht aus einem Federarm 61 mit einer Schulter 611 (Fig. 2), auf der sich der abgewinkelte Rand der letzten, halbierten Querlamelle 221 abstützt. Bei eingesetztem Spiegeleinsatz 2 sind somit die Verschlüsse 6 durch die halbierten Querlamellen 221 praktisch völlig verdeckt. Zum Herausnehmen des Spiegeleinsatzes 2 wird der Federarm 61 gegen die Stirnwand 12 gedrückt, wodurch der abgewinkelte Rand der letzten Lamelle 221 freigegeben wird. Ein Kippen des Spiegeleinsatzes 2 um die Schulter 611 der Verschlüsse 6 wird durch den Träger 4 mit seinen Anschlagflächen 41 verhindert.

Die stirnseitige Halterung des Spiegeleinsatzes 2 bedeutet eine Schwenkbewegung um eine Querachse des Spiegeleinsatzes beim Herausnehmen aus dem Gehäuse. Eine solche Schwenkbewegung ist auch bei sehr grosser Höhe des Spiegeleinsatzes und geringer Breite der Lichtaustrittsöffnung noch möglich, wenn die sonst übliche Lagerung des Spiegeleinsatzes entlang einer Längskante des Gehäuses nicht mehr durchführbar ist.

Die Träger 4 dienen zugleich zur Halterung des Dachspiegels 3 und weisen hierzu Stege 43, 44 sowie Stützflächen 42 auf. Stützflächen 42 und Stege 43, 44 sind der schwingenförmigen Kontur des Dachspiegels 3 so angepasst, dass dieser nach dem Einstecken unter Vorspannung an diesen Stegen einerseits und mit jeweils einem Randstreifen 311 an den Stützflächen 42 andererseits anliegt. Die Stützflächen 42 für die Randstreifen 311 des Dachspiegels 3 sind gegenüber den Anschlagflächen 41 für die Randstreifen 211 der Seitenspiegel 21 so angeordnet, dass zwischen den Seitenspiegeln 21 und dem Dachspiegel 3 ein Spalt 5 freibleibt; dieser ermöglicht es, die Leuchte in Verbindung zu einem Gehäuse mit mindestens einer entsprechenden Öffnung zur Abluftabführung, auch als Abluftleuchte einzusetzen.

Die Seitenspiegel und der Dachspiegel können abweichend von dem dargestellten Beispiel auch asymmetrisch ausgebildet sein.

## Patentansprüche

1. Leuchte für eine stabförmige Leuchtstofflampe mit einem Gehäuse und einem darin angeordneten, rinnenförmigen Spiegelsystem, das aus einem oberhalb der Lampe im Gehäuse befestigten Dachspiegel und zwei Seitenspiegeln besteht, wobei die Seitenspiegel mit sie verbindenden Querlamellen einen lösbar in dem Gehäuse gehalterten Einsatz bilden, gekennzeichnet durch mindestens zwei am Boden (11) des Gehäuses (1) befestigte, quer zur Längsachse des Gehäuses verlaufende Träger (4) zur Halterung des Dachspiegels (3), die jeweils zwei Anschlagflächen (41) für die Randstreifen (211) der Seitenspiegel (21) aufweisen, durch die der nur an seinen stirnseitigen Enden mittig in dem Gehäuse (1) befestigte Einsatz (2) geführt ist.

2. Leuchte nach Anspruch 1, dadurch gekennzeichnet, dass der Träger (4) Stützflächen (42) für die Randstreifen (311) des Dachspiegels (3) aufweist, die gegenüber den Anschlagflächen (41) für die Seitenspiegel (21) so angeordnet sind, dass zwischen den Randstreifen (311; 211) von Dachspiegel (3) und Seitenspiegeln (21) ein Spalt (5) freibleibt.

3. Leuchte nach Anspruch 2, dadurch gekennzeichnet, dass der Träger (4) Stege (43, 44) aufweist, durch die die Kontur des Dachspiegels (3) bestimmt ist, der unter Vorspannung an diesen Stegen (43, 44) einerseits und an den Stützflächen (42) andererseits anliegt.

4. Leuchte nach einem der Ansprüche 1 bis 3, dadurch gekennzeichnet, dass der Träger (4) ein Formteil aus Kunststoff ist, das mittels federnder, hakenförmiger Füsse (45) in Aussparungen im Boden (11) des Gehäuses (1) durch Einsprengen befestigt ist.

## Revendications

1) Luminaire pour un tube fluorescent droit, du type comportant une enveloppe et un système à miroir en goulotte qui y est disposé et qui est constitué par un miroir en toit fixé dans l'enveloppe, au-dessus de la lampe, et par deux miroirs latéraux, ces derniers constituant, avec des lamelles transversales qui les relient, un réflecteur d'insertion détachable, supporté dans le boîtier, caractérisé par au moins deux supports (4) fixés au fond (11) de l'enveloppe (1), s'étendant transversalement à l'axe longitudinal de cette dernière et servant à supporter le miroir en toit, et dont chacun comporte deux surfaces de butée (41) pour les bandes latérales (211) des miroirs latéraux (21) à l'aide desquelles est guidé le réflecteur d'insertion (2) qui n'est fixé au milieu de l'enveloppe (1) que par seulement ses extrémités frontales.

2) Luminaire selon la revendication 1, caractérisé par le fait que le support (4) comporte des faces d'appui (42) pour les bandes latérales (311) du miroir en toit (3), disposées de telle manière par rapport aux surfaces de butée (41) pour les miroirs latéraux (21), qu'il subsiste une fente (5) entre les bords latéraux (311; 211) du miroir en toit et des miroirs latéraux (21).

3) Luminaire selon la revendication 2, caractérisé par le fait que le support (4) comporte des nervures (43, 44) par lesquelles est déterminé le contour du miroir en toit (3) qui porte avec une tension préalable, d'une part contre ces nervures (43, 44) et d'autre part contre les faces d'appui (42).

4) Luminaire selon l'une des revendications 1 à 3, caractérisé par le fait que le support (4) est un élément moulé en matière plastique qui est fixé par enclenchement de pieds élastiques en forme de crochets (45) dans des ouvertures ménagées dans le fond (11) de l'enveloppe (1 ).

## Claims

1. A lighting fitting for a tubular fluorescent lamp which comprises a housing and a trough-shaped mirror system arranged therein and which consists of a top mirror secured above the lamp in the housing and of two side mirrors, the side mirrors, together with cross bars which connect them, form an insert which is detachably held in the housing, characterised by at least two carriers (4) for holding the top mirror (3), which are fastened on the base (11) of the housing (1) and extend transversely to the-longitudinal axis of the housing, each of said carriers having two abutment surfaces (41) for the edge strips (211) of the side mirrors (21) across which the insert (2), which is centrally secured in the housing (1) only at its front ends, is led.

2. A lighting fitting as claimed in Claim 1, characterised in that the carrier (4) is provided with support surfaces (42) for the edge strips (311) of the top mirror (3) which are arranged opposite the abutment surfaces (41) for the side mirrors (21) in such a way that a gap (5) remains open between the edge strips (311; 211) of the top mirror (3) and the side mirrors (21 ).

3. A lighting fitting as claimed in Claim 2, characterised in that the carrier (4) is provided with flanges (43, 44) by means of which the contour of the top mirror 3 is determined, the top mirror resting under prestress, on the one hand, against these flanges (43, 44) and, on the other hand, against the support surfaces (42).

4. A lighting fitting as claimed in one of Claims 1 to 3, characterised in that the carrier (4) is constituted by a moulding of synthetic resin, which is secured in recesses in the base (11) of the housing (1) by means of hook-shaped resilient feet (45) which are snap-fitted into the recesses.
